# EUROPÄISCHE PATENTSCHRIFT

(11) **EP 2 993 653 B1**
(45) Veröffentlichungstag und Bekanntmachung des Hinweises auf die Patenterteilung: **09.08.2017**
(21) Anmeldenummer: 15182645.0
(22) Anmeldetag: 27.08.2015
(51) Int. Cl.: G08B 25/12, G08B 25/14, G08B 29/06, G08B 29/12, H04M 11/04, H04Q 5/02, G08B 25/01, B61L 27/00

(54) **VERFAHREN ZUM BETRIEB EINES NOTRUFSYSTEMS FÜR EISENBAHNTUNNEL ZUR SICHERSTELLUNG DER VERFÜGBARKEIT TECHNISCHER EINRICHTUNGEN ZUM ZWECKE DES BRAND- UND KATASTROPHENSCHUTZES**
METHOD FOR OPERATING AN EMERGENCY CALL SYSTEM FOR RAILROAD TUNNEL FOR ENSURING THE AVAILABILITY OF TECHNICAL EQUIPMENT FOR THE PURPOSE OF FIRE AND DISASTER PROTECTION
PROCEDE DE FONCTIONNEMENT D'UN SYSTEME D'APPEL D'URGENCE POUR UN TUNNEL DE CHEMIN DE FER DESTINE A ASSURER LA DISPONIBILITE DE DISPOSITIFS TECHNIQUES A DES FINS DE PROTECTION CIVILE ET CONTRE LES INCENDIES

(30) Priorität: 05.09.2014 DE 102014013232
(43) Veröffentlichungstag der Anmeldung: 09.03.2016
(73) Patentinhaber: DB Bahnbau Gruppe GmbH, 12487 Berlin (DE)
(72) Erfinder: Boer, Wolfram, 01640 Coswig (DE)
(74) Vertreter: Zinken-Sommer, Rainer

(56) Entgegenhaltungen:
- EP-A1- 0 078 862
- DE-A1- 4 318 505

## Beschreibung

Die Erfindung betrifft ein Verfahren zum Betrieb eines Notrufsystems für Eisenbahntunnel zur Sicherstellung der Verfügbarkeit technischer Einrichtungen zum Zwecke des Brand- und Katastrophenschutzes, wobei Notrufsäulen mit einem Überwachungsmodul über ein Kommunikationsnetz mit einer Tunnelnotrufzentrale in Verbindung stehen.

Ein Tunnelnotrufsystem soll im Tunnel befindliche Personen, bahnfremde aber auch Mitarbeitern, das Absetzen einer Meldung zu einer Notsituation an die, für den betreffenden Streckenbereich zuständige betriebssteuernde Stelle ermöglichen. Die Meldung beinhaltet hierbei eine Notrufsignalisierung sowie ein anschließendes Gespräch. Insbesondere für bahnfremde Personen soll im Notfall die Bedienung der Notruftechnik möglichst einfach und selbsterklärend sein.
Des Weiteren müssen die Komponenten eine hohe Verfügbarkeit besitzen und durch ein periodisches Überwachungsregime sicherstellen, dass Fehler und Störungen soweit wie möglich zeitnah erfasst und gemeldet werden. Die dann notwendig werdenden Gegenmaßnahmen werden anhand ihrer Prioritäten durch die verantwortliche Stelle eingeleitet.

Bekannt ist ein Verfahren und eine Vorrichtung zur sicheren Notbeleuchtung von Tunneln, insbesondere von Eisenbahntunneln im Gefahrenfall, wobei mittels einer Steuerung einer aus einer Tunnelüberwachungszentrale und Rotlichtversorgungsgeräten bestehenden, bedarfsorientiert im Bereitschaftsbetrieb arbeitenden, zumindest zeitweilig stromversorgungsautarken Tunnelsicherheitsbeleuchtung, die über eine Kommunikationsleitung mit einem Fernwirksystem verbunden, eine Überwachung der Notbeleuchtung des Tunnels durchführt, mögliche Ausfälle im System erkannt, sicher protokolliert sowie einer Beseitigung zugeführt werden, wobei die Notversorgungsgeräte über einen Ringbus mit der Tunnelüberwachungszentrale verbunden sind, und der Ring bei einseitiger Verkabelung derart aufgebaut wird, dass vom Tunnelanfang bis zum Tunnelende (Hinrichtung) nur jedes zweite Notlichtversorgungsgerät angeschlossen wird und die verbleibenden Notlichtversorgungsgeräte erst in die Rückleitung eingebunden werden (DE 103 16 008 B4).

Aus der EP 0 723 254 B1 ist Notrufgerät bekannt, bei dem ein Benutzer über einen Tastschalter einen Notruf auslösen kann. Mittels eines zweiten Tastschalters kann der Benutzer einen Informationsanforderungsruf auslösen. Das Gerät weist einen Lautsprecher und ein Mikrofon auf, mit denen der Benutzer mit einer Person in der Leitstelle kommunizieren kann.

Die DE 10 2005 024 844 B4 beschreibt ein Verfahren zur Steuerung der Sprechverbindung in einer Notrufanlage mit mindestens einem örtlich fest installiertem Notrufgerät, wobei das Notrufgerät ein Bestätigungselement, mindestens einen Lautsprecher sowie mindestens zwei räumlich voneinander getrennte Mikrofone aufweist und mittels zumindest eines Sprecherkennungs-Mittels automatisch erkannt wird, in welches Mikrofon gesprochen wird, wobei das Mikrofon, in welches nicht gesprochen wird, gegenüber dem Mikrofon, in welches,gesprochen wird, abgedämpft wird.

Aus der DE 43 18 505 A1 ist eine Autostraßen-Notrufeinrichtung mit einer Zentrale und einer Vielzahl von Notrufsäulen bekannt, wobei die Zentrale mehrere Linienschaltungen, eine Abfrageplatzschaltung und einen Koppelrechner aufweist, der mit dem Abfrage- und Bedienplatz verbunden ist.

Weiterhin ist eine Notrufeinrichtung mit einem Notruftelefon bekannt, das über eine Teilnehmerschaltung mit einer Abfragestelle verbindbar ist und bei dem die Gleichstromversorgung über die Signalleitung erfolgt (EP 0 078 862 A1).

Alle bekannten Notrufanlagen haben den Nachteil, dass:
- keine Selbstüberwachung der Systeme stattfindet
- keine Voraussetzungen bereit stehen, neben der Steuerung einer Tunnelsicherheitsbeleuchtung der dritten Generation (HiT-LED), künftige Möglichkeiten einer IP-Anbindung übertragungstechnisch zu verknüpfen
- größere Streckenabschnitte mit mehreren Tunnelnotrufzentralen über IP zu verknüpfen und gemeinsam über ein Kommunikationssystem zu verwalten.

Der Erfindung liegt die Aufgabe zugrunde, ein Tunnelnotrufsystem zu entwickeln, welches eine Überwachung und Zustandsdiagnose aller angeschlossennen Tunnelnotrufsäulen sowie eine Weiterleitung von Meldungen und Störungen über ein Kommunikationssystem mit IP-Anbindung an eine Tunnelnotrufzentrale durchführt.

Dies wird erfindungsgemäß dadurch erreicht, dass
zu regelmäßig, einstellbaren Zeitpunkten eine Prüfung der Verfügbarkeit der technischen Einrichtungen durchgeführt wird, wobei die gewonnenen Daten mittels Tonfrequenzverfahren über mindestens eine Fernsprechleitung zum Überwachungsmodul (NÜM-TNZ) übertragen, dort in digitale Daten gewandelt sowie über eine digitale Schnittstelle an einen PC der mindestens einen Tunnelnotrufzentrale (TNZ) übermittelt und dort als Statusprotokoll gespeichert, ausgewertet und angezeigt werden, sodass Abweichungen vom eingestellten Normalzustand als Störungen erkannt und zur Beseitigung an eine überwachende und/oder betriebssteuernde Stelle (BÜ/TÜ) weitergeleitet werden, wobei
- bei einer Störung des Vorzugsverbindungsweges (kein Quittierungszeichen durch TNZ) nach einer Wartezeit ein Ruf auf einem Nebenverbindungsweg ausgesandt wird und
- die Überprüfung der Primärwege in einem Intervall von 5 Std. bis 32 Tagen durchgeführt wird.

Es erfolgt eine eigenständige Überwachung der Primärwege, insbesondere der übergeordneten Kommunikationseinrichtungen einerseits durch die TNZ und andererseits durch das NÜM-TNZ.

Als Primärwege werden die Leitungs- und Verbindungswege zwischen Notruffernsprecher und der Notrufzentrale verstanden.

Es werden zwei bis 4 Fernsprechwege/-linien an die TNZ angeschaltet. Es wird ein Fernabruf der gespeicherten Zustandsdaten durchgeführt.

Ein Funktionserhalt bei Ausfall der Netzspannung von netzversorgten Notruffernsprechern und Notrufzentralen wird durch ein Akkusystem bzw. USV(Unterbrechungsfreie Stromversorgung) realisiert.

Die Tunnelnotrufsäulen im Gesamtsystem in drei Betriebsarten geführt werden.

Als Betriebsarten werden ein Einrichtungsbetrieb, ein Normalbetrieb und ein Notrufbetrieb gewählt.

Über eine zur Verfügung stehende SO-Schnittstelle wird die Anbindung in das GSM-R Netz und optional eine IP-SIP-Anbindung durchgeführt.

Bei aufwendigen Tunnelnotrufsystemen werden bis zu vier Fernsprechlinien an die TNZ angeschlossen, sodass max. 196 Notrufsäulen in einem System verwaltet werden.

Das Tunnelnotrufsystem besteht aus den Hauptkomponenten:
- Notruffernsprecher im Tunnel (Anzahl x)
- Verbindungswege (2-Drahtleitung)
- Überwachte Notrufzentralen (Anzahl 2; am jeweiligen Tunnelmund)

Weiterführend gehört das übergeordnete Kommunikationsnetz bis hin zum Notrufbedienplatz (GeFo) dazu.
Die erfindungsgemäß beschriebene Anlage ermöglicht die Anbindung an das GSMR-Netz. Dabei ist berücksichtigt, dass zur detaillierten Angabe und Abbildung der Ruf-Informationen die Melde-/Registriereinheit (MRE) des DBMAS/MAS90 genutzt werden muss, da eine für die Anforderungen des Tunnelnotrufsystems kompatible GSMR-Sprechstelle derzeit beim Nutzer nicht zur Verfügung steht. Diese ist einer hiervon unabhängigen Beschaffungsmaßnahme zugeordnet. Die Sprachübermittlung erfolgt über GSMR auf Basis der Spezifikation Tunnelnotrufsystem für Eisenbahntunnel Schnittstellenspezifikation.
In der Tunnelnotrufzentrale ist ein Kommunikationsmodul (KM) integriert, dass über die zur Verfügung stehenden SO-Schnittstellen der Rail Vermittlungsstelle (RVSt) die Anbindung in das GSM-R Netz via Mobile Switching Center (MSC) sicherstellt.
Das Kommunikationsmodul stellt die SO-Schnittstellen über ein Mediagateway zur Verfügung. Dieses Mediagateway nutzt die IP Schnittstelle des Kommunikations-moduls und wandelt diese in die entsprechende SO-Schnittstelle. Durch den Einsatz des Mediagateways kann das Kommunikationsmodul durch Abschalten bzw. Entfernen des Mediagateways und entsprechende Konfiguration der IP Verbindung zukünftig auch direkt über eine SIP-basierte Schnittstelle mit dem übergeordneten Kommunikationsnetz kommunizieren. Somit ist das System für ein späteres Umschwenken in die IP Kommunikation auf Basis SIP-R vorbereitet.
Die TNZ A und B kommunizieren jeweils über eigene SO-Verbindungen mit dem MSC über die RVSt.
Zur Übertragung der Meldungen zum Notrufbedienplatz wird die MRE des Meldeanlagensystems (DBMAS/MAS 90) genutzt. Dabei findet das gleiche Schnittstellenprotokoll wie für die Fehler-u. Störmeldungen Anwendung.

Die Notrufzentrale(n) befinden sich typischerweise nahe dem Fahrdienstleiter als betriebsführende Stelle in einem Stellwerk in Tunnelnähe oder ist/sind durch geeignete Übertragungstechnik mit diesem verbunden.
Die Notruffernsprecher (Notrufsäulen) sind über eine Streckenfernsprechverbindung (Cu- Doppelader) mit dem PC-Line-Adapter der Notrufzentrale verbunden. Gleichlaufend besteht dazu Verbindung mit dem Kommunikationsmodul (KM).
Von der Notrufzentrale werden PC-gesteuert regelmäßig Prüfroutinen zur Überwachung der Streckenfernsprechverbindung und die Funktionsfähigkeit der. Notruffernsprecher gestartet. Des Weiteren werden ihr in Kommunikation mit dem Kommunikationsmodul (KM) Zustandsinformationen über die Erreichbarkeit des Notrufbedienplatzes (GeFo) gemeldet.
Die Prüfergebnisse werden im PC der Notrufzentrale empfangen, ausgewertet, gespeichert und angezeigt.
Über eine MAS90 Verbindung erfolgt die Weiterleitung von Störungen und Zustandsmeldungen an die technisch überwachende bzw. betriebssteuernde Stelle.
Für das Tunnelnotrufsystem steht folgende Funktionalität zur Verfügung:
- Auslösung eines Notrufes mittels Notruftasters
- Standortmeldung bei einem Notruf
- Akustische Beruhigungsmeldung während des Notrufverbindungsaufbaus
- Führen von betrieblichen Gesprächen ohne Notrufauslösung, OB-Funktionalität
- Adressierte Anwahl einer Fernsprechstelle
- periodische Tests der Notruffernsprecher mit Überprüfung von
   - Notruftaste
   - Handapparat
   - Spannungsversorgung
   - Verbindungswege
- Einstellbarkeit des zeitlichen Abstandes zwischen den Tests
- Überwachung potentieller Verbindungswege für Notrufe (Variante entfernter Notrufbedienplatz)
- Überwachung lokaler Fernsprechstellen (Variante lokaler Notrufbedienplatz)
- Bereitschaftsüberwachung der KOMMUNIKATIONSMODUL (KM) durch OB-Ruf vom TNZ-PC
- Mitloggen und speichern aller Aktivitäten im Tunnelnotrufsystem durch den PC der Notrufzentrale
- Fernabruf der gespeicherten Zustandsdaten
- Weiterleitung von Störungen, Fehlern und Zustandsmeldungen an die für die Entstörung zuständigen Stellen
- Allgemeine Informationsmeldung über den Zustand des Tunnelnotrufsystems an die betriebsführende Stelle, insbesondere bei Störungen
- Ausrüstung der Notruffernsprecher standardmäßig mit Netzanschluss, optional mit Li-Ion-Batterie
- Funktionserhalt bei Ausfall der Netzspannung von netzversorgten Notruffernsprechern und Notrufzentralen durch Akkusystem bzw. USV.

Entsprechend den Anforderungen an das Gesamtsystem sind drei Betriebsarten für die TNR vorgesehen, in denen sie sich unterschiedlich verhält.
Im Auslieferungszustand besitzt die TNR keine Adresse und ist deshalb nicht individuell ansprechbar oder identifizierbar. Sie geht in dieser Situation automatisch in den Einrichtungsbetrieb.
Nach Zuweisung einer Adresse durch die Tunnelnotrufzentrale (TNZ) befindet sich die TNR im Normalbetrieb. In dieser Betriebsart ist die Benutzung der TNR ausschließlich durch entsprechend geschultes Bahnpersonal zur betrieblichen Kommunikation vorgesehen. Auf dem Bedientableau befindet sich eine Bedientaste zur Anwahl der betriebsführenden Stelle.

Durch das Betätjgen des Notrufknopfes oder den Empfang des Notrufs von einer anderen TNR wechselt die TNR in den Notrufbetrieb. Diese Betriebsart ist für die Benutzung durch beliebige Personen vorgesehen, die mit den bahnüblichen Abläufen und Verhaltensweisen nicht vertraut sind.

### Einrichtungsbetrieb

Der Hauptzweck des Einrichtungsbetriebes ist die Gewährleistung einer geordneten Vergabe individueller Adressen an alle TNR einer Linie. Dazu trennt jede TNR die Linie auf und "horcht" nur in der Hauptrichtung. Die Adressvergabe erfolgt durch "An alle"-Nachrichten von der TNZ der Hauptrichtung (Master). Dadurch, dass alle TNR im Einrichtungsbetrieb die Linie auftrennen, ist gewährleistet, dass nur jeweils eine einzige der im Einrichtungsbetrieb befindlichen TNR diese Nachricht empfängt und damit die vergebene Adresse zugewiesen bekommt. Außerdem wird dadurch bei der Erstinbetriebnahme der Linie sichergestellt, dass die Adressen an die TNR in der physischen Reihenfolge ihrer Anschaltung an die Linie vergeben werden. Dies ist Vorbedingung für die spätere korrekte Zuweisung ihrer Kilometerpositionen.

Für den Fall eines Austauschs einer TNR gegen ein werkneues Ersatzexemplar ist im automatischen Prüfungszyklus der TNZ ein Algorithmus enthalten, der die Situation erkennt und korrekt behandelt, d.h. der Ersatz-TNR automatisch die Adresse und, darauf aufbauend, alle weiteren Attribute ihres Vorgängers zuweist.

Zu beachten ist, dass das beschriebene Verhalten nur gilt, wenn die TNR "aktiviert" ist, was durch jegliche OB-Aktivität auf der Linie erfolgt, normalerweise durch den OB-"Pilotton" der Nachricht zur Adressvergabe. In der restlichen Zeit befindet sich die TNR im Schlafzustand. Im Schlafzustand ist die Linie nicht aufgetrennt, um den Strom für das dafür zuständige Relais zu sparen sowie die Einfüge-Dämpfung zu mindern. Dieses Verhalten stört die beschriebene Funktionalität des Einrichtungsbetriebes nicht, ermöglicht es aber, auch batteriebetriebene Säulen über längere Zeit (z.B. in der Errichtungsphase des Tunnels und der TNZ) im Einrichtungsbetrieb verweilen zu lassen.

Solange sich die Säule im Einrichtungsbetrieb befindet, reagiert sie auf keine Ereignisse direkt am Gerät, weder auf das Öffnen der Klappe, noch auf das Abnehmen des Hörers und auch nicht auf die Betätigung der Tasten oder des Notrufknopfes.

### Normalbetrieb

Nach Zuweisung einer Adresse wechselt die TNR in den Normalbetrieb. Auch im Normalbetrieb befindet sich die TNR gewöhnlich im Schlafzustand. Sie kann daraus, wie auch im Einrichtungsbetrieb, durch OB-Aktivität auf der Linie aufgeweckt werden. Dies geschieht insbesondere im Zuge der zyklischen Statusabfragen durch die TNZ jeweils für kurze Zeit.

Zusätzlich wird die TNR durch das Öffnen der Klappe geweckt. Mit dem Öffnen der Klappe beginnt die Betriebsbereitschaft der TNR, für den Benutzer signalisiert durch die grüne Betriebsanzeige.

Während der Betriebsbereitschaft reagiert die TNR auf eingehende Sammel- oder Selektivrufe für ihre Linie bzw. ihre individuelle Adresse. Ein eingehender Ruf wird eine Minute lang durch ein Rufzeichen akustisch signalisiert. Das Gespräch kann durch Abnehmen des Hörers angenommen werden.

Auch der aktive Aufbau eines Gespräches ist während der Betriebsbereitschaft möglich. Dazu ist zuerst der Handapparat abzunehmen und entsprechend der Bahnverfahren in die Linie hineinzuhorchen, um konkurrierende Gespräche zu bemerken. Ist die Linie frei, kann mittels der Tastatur gewählt werden. Die vorhandene Taste besitzt das vordefinierte Wahlziel: betriebsführende Stelle (Fdl). Bei Betätigung dieser Taste wird automatisch der entsprechende OB-Code gewählt.

Während des Wahlvorgangs wird der Hörer stumm geschaltet. Ein laufender Wahlvorgang kann durch Aufhängen des Hörers abgebrochen werden. Dabei ist zu berücksichtigen, dass bei einem abgebrochenen Wahlvorgang ein anderer gültiger OB-Code entstehen kann und der entsprechende Teilnehmer trotz Aufhängen gerufen wird. Für die Betriebsbereitschaft gilt eine globale Zeitbeschränkung von 10 Minuten, diese Zeitbeschränkung verlängert sich bei jeder wahrnehmbaren Aktivität des Benutzers, also insbesondere auch durch kurzzeitiges Aufhängen und erneutes Abnehmen des Hörers. Dadurch wird die Führung beliebig langer Gespräche trotz der Zeitbeschränkung möglich. Bei Inaktivität des Benutzers greift hingegen die Zeitbeschränkung und die Betriebsbereitschaft der Säule endet nach Ablauf der Zeit, die grüne Anzeige erlischt.

Die Zeitbeschränkung dient dazu, die Bereitschaft der TNR zur Ausübung ihrer Notruffunktion zu sichern, auch wenn nach einer betrieblichen Kommunikation versehentlich das Schließen der Klappe unterlassen wurde. Im Normalfall sollte die Klappe nach Nutzungsende geschlossen werden und dies beendet dann ebenfalls die Betriebsbereitschaft der TNR.

### Notrufbetrieb

Der Notrufbetrieb existiert in zwei Ausprägungen, als aktiver und als passiver Notrufbetrieb. Der aktive Notrufbetrieb wird durch die Betätigung des Notruftasters einer TNR eingeleitet, der passive Notrufbetrieb dadurch, dass eine TNR den Notruf einer anderen TNR empfängt.

Im aktiven Notrufbetrieb versucht die TNR, eine entsprechende Notrufnachricht zum Tunnelnotruf-Bedienplatz (GeFo) zu versenden, in dem auch ihre Standortdaten (km) enthalten sind. Sie trennt dazu die Linie auf und versendet die Nachricht zunächst an die TNZ der Vorzugsrichtung (Master). Dabei wird laut ein Beruhigungston (Rufzeichen) abgespielt, sofern der Hörer nicht abgenommen wurde. Dieser Beruhigungston endet, wenn entweder der Hörer abgenommen wird oder die Quittung von der TNZ eintrifft, die besagt, dass die Leitung zum Tunnelnotruf-Bedienplatz frei ist und der Anruf dorthin signalisiert wurde. Dann ist im Hörer ein Rufzeichen zu hören, bis einer der als Notrufziel konfigurierten Teilnehmer das Gespräch annimmt. Das Gespräch ist damit zustande gekommen.

Kommen bei dem Versuch in der Hauptrichtung nicht innerhalb der konfigurierten Maximalzeiten die erwarteten Quittungsnachrichten von der TNZ, schaltet die TNR auf die Nebenrichtung um. Es laufen dann erneut dieselben Operationen ab wie zuvor in der Vorzugsrichtung. Werden auch in der Nebenrichtung nicht die erwarteten Quittungen empfangen, ist kein Gespräch zustande gekommen. Dieser Zustand wird durch Verlöschen der grünen Betriebsanzeige signalisiert.

Im passiven Notrufbetrieb, also nach Empfang der Notrufnachricht einer im aktiven Notrufmodus befindlichen TNR, geschieht zunächst nichts Wahrnehmbares. Dies bleibt auch so, solange die Notruftaste der passiven TNR nicht gedrückt wird. Die passive TNR verfolgt aber die weitere Signalisierung der aktiven TNS und der TNZ und ist deshalb über den Stand des Verbindungsaufbaus informiert.

Wird in der Phase vor dem Zustandekommen oder endgültigen Scheitern der Verbindung der Notrufknopf der passiven TNR betätigt, wird nur das Rufzeichen laut wiedergegeben, aber es wird im Unterschied zur aktiven TNR keine Notrufnachricht abgesetzt, außerdem erfolgt auch keine Auftrennung der Linie.

Wenn entsprechend der mitgehörten Signalisierung ein Gespräch zustande kommt oder feststeht, dass keines zustande kommen wird und zuvor der Notruftaster bestätigt wurde, wechselt eine TNR im passiven Notrufmodus in den aktiven Modus. Sie verhält sich ab diesem Moment genau wie die TNR, die den Verbindungsaufbau ursprünglich initiiert hatte, d.h. der Sprachpfad wird freigeschaltet und der Benutzer kann durch Abnehmen des Hörers am bestehenden Gespräch teilnehmen oder es wird, wie oben beschrieben, optisch signalisiert, dass kein Gespräch zustande gekommen ist.

Wird der Notrufknopf der passiven TNR erst betätigt, nachdem die Signalisierung ein Ergebnis bezüglich des Verbindungaufbaus erbracht hatte, entfällt die laute Rufzeichenwiedergabe und die passive TNR wechselt unmittelbar in den aktiven Modus mit denselben Konsequenzen wie im vorigen Absatz beschrieben.

Zu beachten ist, dass der beschriebene Mechanismus zur Umschaltung zwischen Vorzugs- und Nebenrichtung der aktiven TNR zwangsweise eine Fragmentierung der Linie in mindestens zwei Teile mit sich bringt. Die genaue Topologie der sich letztlich ergebenden Struktur hängt dabei von der zeitlichen Abfolge der Betätigung der einzelnen Notrufknöpfe der beteiligten TNR ab. Die Fragmentierung hat neben den positiven Effekten, insbesondere der Fehlertoleranz gegen einen Kurzschluss der Linie, auch negative Auswirkungen. Die wesentlichste Wirkung ist, dass es zwei Notrufe von einer Linie geben kann.

Grundsätzlich kann die Notrufbetriebsart, unabhängig davon, ob aktiv oder passiv, nicht durch den Benutzer an der TNR beendet werden. Das Schließen des Klappenkontakts ist unwirksam und auch das Auflegen des Hörers. Zusätzlich sind die Tasten für die OB-Wahl insofern deaktiviert, dass keine OB-Wahl durchgeführt wird. Alle Ereignisse werden aber dafür verwendet, die Zeitbeschränkung von 10 Minuten für die behelfsmäßige Beendigung des Notrufmodus zu verlängern. Normalerweise wird der Notrufmodus dadurch beendet, dass alle Teilnehmer der konfigurierten Notrufziele, die das Gespräch angenommen haben, es durch Auflegen beenden. Das Eintreten dieses Ereignisses wird durch die TNZ signalisiert und alle TNR, egal ob in der aktiven oder in der passiven Notrufbetriebsart, beenden diese daraufhin und kehren zum Normalbetrieb zurück. Die oben beschriebene Zeitbeschränkung stellt sicher, dass die Rückkehr in den Normalbetrieb auch dann erfolgt, wenn es durch irgendwelche Umstände zum Ausfall dieser Signalisierung kam.

### Fernsprechfunktion

Bei den Notrufsäulen für Fs-Leitungsnetze (Streckenfernsprechverbindungen) ist die Notrufsäule nach Abnehmen des Handapparates direkt an das Fs-Leitungsnetz angeschaltet (Fernsprechfunktion).

Zum Führen eines Gespräches im Fs-Leitungsnetz kann durch Betätigung der Ruftaste "Fdl" die Verbindung zur betriebsführenden Stelle hergestellt werden.

### Notruffunktionen

Unter dem Handapparat befindet sich die rote Notruftaste, die auch ohne Abheben des Handapparates die Auslösung des Notrufs ermöglicht. Durch das Betätigen der Notruftaste wird über die interne Elektronik-Baugruppe ein Signal zur Identifizierung der Notrufstelle ausgelöst.

Während des Verbindungsaufbaus wird eine Beruhigungsmeldung ausgegeben. Als Beruhigungsmeldung wurde auf Grund der internationalen Verbreitung das typische und genormte Rufzeichen einer Telefonverbindung implementiert.

Nach einer kurzen Zeit der Signalisierung und Quittierung des Notrufs durch die zentrale Notrufeinrichtung kann der Sprechkontakt durch Abheben des Handapparates aufgenommen werden.

### Funktionsprüfungen

Auf Anforderung der Notrufzentrale können Funktionsüberprüfungen der Notruffernsprecher aktiviert werden.
Es erfolgt eine Funktionsprüfung der Hör- und Sprechgarnitur (Handapparat) indem eine akustische Rückkopplung im eingehängten Handapparat erzeugt und ausgewertet wird.
Bei Notruffernsprecher mit Netzanschluss und Akku werden permanent das Anliegen der Netzspannung, die Ladefunktion und die Akkuspannung überwacht. Während der aktivierten Funktionsüberprüfung werden diese Zustände an die Notrufzentrale gemeldet.
Notruffernsprecher mit Li-Ion-Batterie werden hinsichtlich ihrer Batteriespannung ausgewertet und das Ergebnis ebenfalls an die Notrufzentrale gemeldet.
Der Überprüfung des Notruftasters erfolgt permanent durch einen Ruhestromkontakt. Während der Prüfaktivierung der einzelnen Notruffernsprecher werden die Verbindungswege - Vorzugs- und Nebenrichtung - überprüft und in der Notrufzentrale Ausgewertet und gespeichert.

Die Steuerung und Überwachung der Notruffernsprechsäulen (TNR) eines Tunnels erfolgt durch zwei Tunnelnotrufzentralen (TNZ), einer in Vorzugsrichtung (VR)-Master und einer in Nebenrichtung (NR)-Slave, durch die Kommunikation über eine Zweidrahtleitung und ein entsprechendes Kommunikationsprotokoll. Es wurde die Überwachung mittels zwei TNZ vorgesehen, um eine Redundanz der TNR und eine Selbstüberwachung des Systems gewährleisten zu können.

### Vorteile der Erfindung:

- es findet eine Selbstüberwachung der Systeme statt
- es ist möglich, neben der Steuerung einer Tunnelsicherheitsbeleuchtung der dritten Generation (HiT-LED) mit den Möglichkeiten einer IP-Anbindung übertragungstechnisch zu verknüpfen
- es ist möglich, größere Streckenabschnitte mit mehreren Tunnelnotrufzentralen über IP zu verknüpfen und gemeinsam über ein Kommunikationssystem zu verwalten

### Ausführungsbeispiel

Anhand eines Ausführungsbeispiels soll nachfolgend die Erfindung näher erläutert werden.

Dabei zeigen:
- Figur 1 - Darstellung des Tunnelnotrufsystems in der Übersicht
- Figur 2 - Blockschaltbild Verbindungswege
- Figur 3 - Tunnelnotrufsystem am Beispiel mit zwei Leitungen (Linien)

Das Tunnelnotrufsystem wird in einem Tunnelbereich 1 vorzugsweise eines Eisenbahntunnels installiert.

Es beinhaltet sowohl am Eingang, als auch am Ausgang des Tunnels die Anordnung zweier Notrufzentralen 2 und 3. Beide Notrufzentralen 2; 3 sind über einen Verbindungsweg 4, der als Primärleitung ausgeführt ist, miteinander verbunden.

An den Gleisen sind die Notrufsäulen 5 und 6 angeordnet. Es können selbstverständlich sehr viel mehr Notruffernsprecher angeordnet werden.

Die Notruffernsprecher 5 und 6 sind über die Schnittstellen 7 und 8 sowie die Verbindungswege 9 (Primärleitung) mit der Rail-Vermittlungsstelle (RVST) 10 und dem Notrufbedienplatz 11 verbunden.

Die Notrufsäulen 5; 6 ff. weisen jeweils einen Notruftaster 12 auf, nach dessen Betätigung über die Schnittstellen 13 und 14 die Störungsmeldungen 15 sowie 16 per Fernwartung übermittelt werden.

Die Notrufsäulen 5; 6 ff. besitzen zudem jeweils ein Ruf- und Fernsprechmodul (Fernsprecher) 17. Sie weisen weiterhin eine nicht dargestellte Steckdose, eine Leiterplatte und ein Netzteil, eine Lithiumbatterie mit Abdeckplatte, einen Schutzübertrager, ein Akkufach sowie eine Tragschiene mit Netzanschluss auf, sodass die Notrufsäule im Bedarfsfall auch autark ohne Stromversorgung betrieben werden können.

Von der Notrufsäule 5; 6 ff. wird das Signal über eine Fernsprechleitung einerseits über den PC-Line Adapter 19 zum Rechner 20 mit Monitor 21 der Tunnelnotrufzentrale 2; 3 und andererseits zum Kommunikationsmodul 23 geleitet. Der Rechner 20 weist mindestens eine Datenschnittstelle zum Notrufsäulen-Überwachungsmodul der Tunnelnotrufzentrale 2; 3, mindestens eine USB-Schnittstelle, mindestens eine MAS-90-Schnittstelle (Schnittstelle zur Meldeanlage) und mindestens eine RS 232-Schnittstelle (serielle Schnittstelle dient dem Datenaustausch zwischen Computern und Peripheriegeräten) auf. Die weiterhin vorhandenen Ethernet-Schnittstellen 22 beider Einheiten sind in der Lage, eine Verbindung zur Tunnelnotrufzentrale 2; 3 aufzubauen, sodass eine ständige Zustandssignalisierung vom Kommunikationsmodul sowie eine zyklische Testrufbeauftragung von einer Tunnelnotrufzentrale erfolgen kann. Von der Tunnelnotrufzentrale 2; 3 besteht eine Verbindung zur Batterieüberwachung/Tunnelüberwachung 24.

Das Kommunikationsmodul 23 ist zudem über eine ISDN-Schnittstelle mit einem übergeordneten ISDN-Netz verbunden.

### Liste der verwendeten Bezugszeichen

1 - Tunnelbereich
2 - Notrufzentrale
3 - Notrufzentrale
4 - Verbindungsweg (Primärleitung)
5 - Notruffernsprecher
6 - Notruffernsprecher
7 - Schnittstelle
8 - Schnittstelle
9 - Verbindungsweg (Primärleitung)
10 - Rail-Vermittlungsstelle (RVST)
11 - Notrufbedienplatz
12 - Notruf-Taster
13 - Schnittstelle
14 - Schnittstelle
15 - Störungsmeldung (Fernwartung)
16 - Störungsmeldung (Fernwartung)
17 - Ruf- und Sprechmodul Fernsprecher
18 - Fernsprechleitung
19 - PC-Line-Adapter
20 - Rechner/Computer
21 - Monitor
22 - Ethernit-Schnittstellen
23 - Kummunikationsmodul
24 - Verbindung zur Batterie- und Tunnelüberwachung

## Patentansprüche

1. Verfahren zum Betrieb eines Notrufsystems für Eisenbahntunnel zur Sicherstellung der Verfügbarkeit technischer Einrichtungen zum Zwecke des Brand- und Katastrophenschutzes, wobei Notrufsäulen mit einem Überwachungsmodul über ein Kommunikationsnetz mit einer Tunnelnotrufzentrale in Verbindung stehen,
***gekennzeichnet dadurch, dass***
zu regelmäßig, einstellbaren Zeitpunkten eine Prüfung der Verfügbarkeit der technischen Einrichtungen durchgeführt wird, wobei die gewonnenen Daten mittels Tonfrequenzverfahren über mindestens eine Fernsprechleitung zum Überwachungsmodul NÜM-TNZ übertragen, dort in digitale Daten gewandelt sowie über eine digitale Schnittstelle an einen PC der mindestens einen Tunnelnotrufzentrale TNZ übermittelt und dort als Statusprotokoll gespeichert, ausgewertet und angezeigt werden, sodass Abweichungen vom eingestellten Normalzustand als Störungen erkannt und zur Beseitigung an eine überwachende und/oder betriebssteuernde Stelle BÜ-TÜ weitergeleitet werden, wobei
• bei einer Störung des Vorzugsverbindungsweges, das heisst kein Quittierungszeichen durch TNZ, nach einer Wartezeit ein Ruf auf einem Nebenverbindungsweg ausgesandt wird und
• die Überprüfung der Primärwege in einem Intervall von 5 Std. bis 32 Tagen durchgeführt wird.

2. Verfahren nach Anspruch 1, ***gekennzeichnet dadurch, dass*** zwei bis 4 Fernsprechwege/-linien an die TNZ angeschaltet werden.

3. Verfahren nach Anspruch 1 und 2, ***gekennzeichnet dadurch, dass*** ein Funktionserhalt bei Ausfall der Netzspannung von netzversorgten Notruffernsprechern und Notrufzentralen durch ein Akkusystem bzw. USV, Unterbrechungsfreie Stromversorgung, realisiert wird.

4. Verfahren nach Anspruch 1, ***gekennzeichnet dadurch, dass*** über eine zur Verfügung stehende SO-Schnittstelle, Hardwareschnittstelle für die Übertragung von Informationen, die Anbindung in das GSM-R Netz und optional eine IP-SIP-Anbindung, Internetadresse - Session Initiation Protokoll, durchgeführt wird.

5. Verfahren nach Anspruch 1, ***gekennzeichnet dadurch, dass*** bei aufwendigen Tunnelnotrufsystemen bis zu vier Fernsprechlinien an die TNZ angeschlossen werden, sodass max. 196 Notrufsäulen in einem System verwaltet werden.

## Claims

1. A method for operating an emergency call system for a railway tunnel for ensuring the availability of technical devices for the purpose of fire and disaster protection, emergency telephones being connected to a monitoring module via a communication network with a tunnel emergency call centre,
***characterized in that***
at regular, settable times, a check of the availability of the technical devices is carried out, wherein the obtained data are transmitted by means of audio-frequency methods via at least one telephone line to the monitoring monitor NÜM-TNZ, converted there into digital data and transmitted via a digital interface to a PC of the at least one tunnel emergency call centre TNZ and stored there as a status log, evaluated and displayed, so that deviations from the set normal state are recognized as faults and forwarded to a monitoring and/or operation-controlling location BÜ/TÜ for rectification, wherein
• in the event of a fault of the preferred connection path, that is to say there is no acknowledgement signal by TNZ, after a waiting period, a call is sent out on an auxiliary connection path, and
• investigation of the primary paths is carried out at an interval of 5 hours to 32 days.

2. The method according to claim 1, ***characterized in that*** two to 4 telephone paths/lines are connected to the TNZ.

3. The method according to claim 1 and 2, ***characterized in that*** functional integrity is realized by a rechargeable battery system or uninterruptible power supply in the event of a failure of the mains voltage of mains-supplied emergency telephones and emergency call centres.

4. The method according to claim 1, ***characterized in that*** the connection to the GSM-R network and optionally an IP-SIP connection, Internet address - Session Initiation Protocol, is carried out by means of an available SO interface, hardware interface for transmitting information.

5. The method according to claim 1, ***characterized in that**,* in the case of complex tunnel emergency call systems, up to four telephone lines are connected to the TNZ, so that a maximum of 196 emergency telephones are managed in a system.

## Revendications

1. Procédé pour faire fonctionner un système d'appel d'urgence pour tunnels de chemins de fer pour assurer la disponibilité d'installations techniques à des fins de protection contre les incendies et de protection civile, dans lequel des bornes d'appel d'urgence avec un module de surveillance sont en liaison via un réseau de communication avec une centrale d'appel d'urgence de tunnel, ***caractérisé en ce que,***
à des moments réglables régulièrement, on effectue une vérification de la disponibilité des installations techniques, dans lequel les données acquises sont transmises au moyen d'un procédé d'audiofréquence via au moins une ligne téléphonique au module de surveillance NÜM-TNZ, y sont converties en données numériques et sont communiquées via une interface numérique à un PC de l'au moins une centrale d'appel d'urgence de tunnel TNZ et y sont enregistrées en tant que protocole d'état, évaluées et affichées, de sorte que des divergences par rapport à l'état normal réglé sont reconnues en tant que perturbations et sont retransmises pour l'élimination à une station de surveillance et/ou de commande d'exploitation BÜ/TÜ, dans lequel
• en cas d'une perturbation de la voie de communication privilégiée, à savoir une absence de signe d'accusé de réception par la centrale d'appel d'urgence de tunnel TNZ, après un temps d'attente, un appel est émis sur une voie de communication auxiliaire, et
• la vérification des voies principales étant réalisée dans un intervalle de 5 heures à 32 jours.

2. Procédé selon la revendication 1, ***caractérisé en* ce *que*** deux à 4 lignes/voies de communication téléphoniques sont connectées à la centrale d'appel d'urgence de tunnel TNZ.

3. Procédé selon les revendications 1 et 2, ***caractérisé en* ce *que****,* en cas de panne de tension de réseau de postes d'appel d'urgence et centrales d'appels d'urgence alimenté(e)s par le réseau, un maintien du fonctionnement est réalisé par un système de batterie ou une alimentation électrique sans interruption.

4. Procédé selon la revendication 1, ***caractérisé en* ce *que****,* via une interface SO, interface matérielle pour la transmission d'informations, disponible, la connexion au réseau GSM-R et en option une connexion IP-SIP, Internet address - Session Initiation Protocol, est réalisée.

5. Procédé selon la revendication 1, ***caractérisé en ce que**,* en cas de systèmes d'appel d'urgence de tunnel onéreux, jusqu'à quatre lignes téléphoniques sont raccordées à la centrale d'appel d'urgence de tunnel TNZ, de sorte qu'un maximum de 196 bornes d'appel d'urgence sont gérées dans un système.
